# EUROPÄISCHE PATENTANMELDUNG

(11) **EP 0 230 009 A2**
(43) Veröffentlichungstag der Anmeldung: **29.07.1987**
(21) Anmeldenummer: 86117635.2
(22) Anmeldetag: 18.12.1986
(51) Int. Cl.: F04D 27/02

(54) **Verfahren zum Regeln von Turbokompressoren zur Vermeidung des Pumpens**

(30) Priorität: 18.12.1985 DE 3544821
(71) Anmelder: MAN Gutehoffnungshütte Aktiengesellschaft, 46122 Oberhausen (DE)
(72) Erfinder: Blotenberg, Wilfried, Dipl.-Ing., D-4220 Dinslaken (DE)
(74) Vertreter: Glawe, Delfs, Moll & Partner

(57) **Zusammenfassung**

Beim Regeln eines Turbokompressors zur Vermeidung des Pumpens wird einerseits durch laufende Überwachung der Arbeitspunktkoordinaten und Vergleich der Koordinaten mit einer Abblaselinie (21, 19) ein Regelsignal erzeugt, welches ein an den Kompressorausgang angeschlossenes Abblase- oder Umblaseventil (23) steuert. Andererseits wird beim Auftreten eines Pumpstoßes ein Signal erzeugt, welches z.B. das Schnellöffnen des Abblaseventils steuern kann. Erfindungsgemäß wird das beim Auftreten des Pumpstoßes erzeugte Signal auch dazu benutzt, um eine neue Festlegung der Abblaselinie (21, 21ʹ) bzw. der Pumpgrenzlinie (22) auszulösen.

## Beschreibung

Die Erfindung betrifft ein Verfahren zum Regeln von Turbokompressoren zur Vermeidung des Pumpens von der im Oberbegriff des Anspruchs 1 angegebenen Art.

Als Pumpen bezeichnet man bei Turbokompressoren einen Vorgang, bei dem stoßartig oder periodisch Fördermedium von der Druckseite zur Saugseite zurückströmt. Pumpen tritt ein bei einem zu hohen Druckverhältnis zwischen End- und Ansaugdruck bzw. bei zu kleinem Durchsatz. Im Druck-DurchsatzKennfeld kann eine sogenannte Pumpgrenzlinie definiert werden, die den stabilen Arbeitsbereich vom instabilen Bereich, in welchem Pumpen auftritt, trennt. Um den Kompressor so zu regeln, daß Pumpen vermieden wird, gibt man im Kennfeld eine Abblaselinie vor, die in einem Sicherheitsabstand parallel zur Pumpgrenzlinie verläuft. Nähert sich der momentane Arbeitspunkt des Kompressors der Abblaselinie, so wird ein von der Kompressorauslaßleitung abzweigendes Abblase- oder Umblaseventil geöffnet, um den Enddruck zu senken bzw. den Durchsatz zu steigern. Eine Pumpgrenzregelung dieser Art ist bekannt aus dem Aufsatz von W. Blotenberg "Turbolog - Das elektronische Regelsystem für GHH-Turbomaschinen" in Nachrichten für den Maschinenbau, Heft 3, Mai 82 sowie aus DE-AS 26 23 899 sowie US-PS 4 142 838 und 4 486 142.

Bisher wurde bei derartigen Pumpgrenzregelungen so vorgegangen, daß die Pumpgrenzlinie des Kompressors bei der Inbetriebnahme gemessen und basierend auf dieser Messung die Abblaselinie in einem vorgewählten Sicherheitsabstand zur Pumpgrenzlinie vorgegeben wird. Der Verlauf der Abblaselinie basiert somit auf dem bei der Abnahmevermessung gemessenen Pumpgrenzlinienverlauf. In der Regel erfolgen jedoch Abnahmemessungen unter anderen Randbedingungen als der praktische Betrieb, z.B. hinsichtlich der Dynamik von Arbeitspunktverschiebungen im Kennfeld. Bei rascher Verschiebung des Arbeitspunktes in Richtung auf den instabilen Bereich tritt bei manchen Kompressoren das Pumpen vorzeitiger ein als bei langsamer Änderung des Arbeitspunktes. Dies bedeutet, daß eine unter Abnahmebe dingungen bei langsamen Arbeitspunktänderungen gemessene Pumpgrenzlinie für den praktischen Betrieb zu weit links im Kennfeld liegen kann. Weiterhin kann sich die tatsächliche Pumpgrenzlinie mit zunehmender Betriebsdauer des Kompressors, z.B. durch Verschmutzung, durch Nullpunktverschiebung eines Meßumformers oder Drift des Meßbereiches ändern. Auch unterschiedliche Zusammensetzungen des Fördermediums können sich auf die Lage der Pumpgrenzlinie auswirken.

Alle diese Unsicherheiten und Ungenauigkeiten müssen bei der Bestimmung des Sicherheitsabstandes zwischen der Abblaselinie und der Pumpgrenzlinie beachtet werden. Dies führt häufig zu einem unnötig großen Sicherheitsabstand, d.h. zu einem unnötig häufigen Ansprechen der Pumpgrenzregelung und Öffnen des Abblaseventils, ohne daß Pumpgefahr besteht. Hierdurch entstehen unerwünschte Abblasverluste.

Wird andererseits der Sicherheitsabstand zu knapp bemessen, dann kann es im späteren Betrieb vorkommen, daß die Abblaselinie zu nahe an der Pumpgrenzlinie verläuft und die Pumpgrenzregelung nicht rechtzeitig anspricht, um durch Öffnen des Abblasventils das Erreichen der Pumpgrenze und das häufige Auftreten von Pumpstößen zu verhindern.

Der Erfindung liegt die Aufgabe zugrunde, ein Verfahren der genannten Art so weiterzubilden, daß im laufenden Betrieb Informationen über den tatsächlichen Verlauf der Pumpgrenzlinie gewonnen werden und die Abblaselinie entsprechend angepaßt werden kann.

Die Lösung der Aufgabe ist im Anspruch 1 angegeben. Die Unteransprüche beziehen sich auf bevorzugte weitere Ausgestaltungen.

Das erfindungsgemäße Verfahren arbeitet somit nach dem Prinzip, daß für jeden Pumpstoß, der trotz der Pumpgrenzregelung auftritt, die zugehörigen Kennfeldkoordinaten erfaßt und als Kriterium für den tatsächlichen Verlauf der Pumpgrenzlinie herangezogen werden. Ergibt sich, daß ein solcher Pumpstoß bei einem Arbeitspunkt auftritt, der nicht auf der ursprünglich gemessenen Pumpgrenzlinie liegt, so wird ein entsprechend neuer Verlauf der Pumpgrenzlinie festgelegt und dementsprechend der Verlauf der Abblaselinie korrigiert. Man erzielt somit den Vorteil, daß der Verlauf der Abblaselinie stets an die aktuell geltende Pumpgrenzlinie angepaßt wird. Man kann somit auch mit einem relativ knapp bemessenen Sicherheitsabstand zwischen Abblaselinie und Pumpgrenzlinie arbeiten.

Eine Ausführungsform der Erfindung wird anhand der Zeichnung erläutert. Diese zeigt schematisch und vereinfacht das Schema einer Einrichtung zur Pumpgrenzregelung eines Kompressors.

Im Ansaugstutzen 3 eines Kompressors 1 wird über eine geeignete Meßanordnung der Kompressordurchsatz V mit Hilfe der Signalentnahmen 5,7 und gegebenenfalls auch der Saugdruck gemessen. Ein Druckfühler 9 erfaßt den Enddruck am Kompressorauslaß. Über entsprechende Umformer 11,13 gelangen diese Ist-Werte zu einem Rechner 15, der diese Werte, die die Kennfeldkoordinaten des Arbeitspunktes in dem durch Durchsatz und Enddruck (eventuell auch dem Enddruck/Saugdruck-Verhältnis) bestimmten Kompressorkennfeld darstellen, oder auch deren Variation, mit dem in einem Speicher 19 gespeicherten Verlauf eine Abblaselinie 21 in dem Kennfeld vergleicht. Aus dem Istwert für P ermittelt der Rechner 15 anhand der Abblaselinie einen Sollwert für V, der in einem Differenzglied 14 mit dem Istwert für V verglichen wird. Die Differenz wird als Regelsignal einem Regler 16 eingegeben, der ein entsprechendes Stellsignal für ein vom Kompressorauslaß abzweigendes Abblaseventil 23 erzeugt.

Es ist ferner eine Einrichtung zum Erfassen von Pumpstößen vorgesehen. Pumpstöße können durch Überwachen der Änderung verschiedener Betriebsgrößen wie z.B. des Enddrucks, des Ansaugdurchflusses, der Ansaugtemperatur, der Leistung, der Drehzahl, der Lagertemperatur des Drucklagers, der axialen Verschiebung der Laufräderwelle usw. erfaßt werden.

Bei der gezeigten Ausführungsform erfolgt die Erfassung des Pumpstoßes durch Überwachung der Änderungsgeschwindigkeit des Ansaugdurchflußsignals. Bei einem Pumpstoß reißt die Strömung an der Beschaufelung des Kompressors ab. Es kommt zu einer plötzlichen Umkehr der Strömungsrichtung. Das bedeutet, daß sich der Ansaugdurchfluß innerhalb kürzester Zeit reduziert, wesentlich schneller als die schnellste vom Prozeß her mögliche Durchflußänderung. Das Auftreten einer solchen schnellen Durchflußänderung kann z.B. durch Differenzieren oder durch Vergleich von zwei zeitlich in einem festen Abstand voneinander liegenden Signalen hergeleitet werden. Hierzu wird entweder über die Meßfühler 5,7 oder vorzugsweise, wie dargestellt, über eine von der Durchflußmeßanordnung der Pumpgrenzregelung unabhängige geeignete Durchflußmeßanordnung mit den Meßfühlern 25 und 27 sowie dem Umformer 29 der Ansaugdurchfluß ermittelt und im Differenzierglied 31 differenziert. Der so erhaltene Wert der Änderungsgeschwindigkeit des Durchflußsignals wird dem Vergleicher 33 zugeführt, wo die Werte mit vorgegebenen Grenzwerten verglichen werden und bei Überschreiten der Grenzwerte ein einen Pumpstoß anzeigendes Signal erzeugt wird, welches über eine Leitung 35 z.B. zum schnellen Notöffnen des Abblaseventils 23 dienen kann.

Das den Pumpstoß anzeigende Signal wird ferner dem: Rechner 15 zugeführt, wo es einen Vergleich der momentan vorhandenen Kennfeldkoordinaten V, P des Arbeitspunktes mit der im Speicher 19 gespeicherten Pumpgrenzlinie 22 bewirkt. Weicht die Lage dieses Arbeitspunktes A z.B. um den Abszissenwert X von der ursprünglich vorgegebenen Pumpgrenzlinie 22 ab, so wird auch die Abblaselinie 21 entsprechend korrigiert, z.B. im einfachsten Fall um die gleiche Strecke X parallel nach rechts verschoben, so daß man eine neue Abblaselinie 21′ mit entsprechendem Sicherheitsabstand von der tatsächlichen Pumpgrenzlinie erhält.

Die Erfassung des Pumpstoßes kann weiter dadurch zuverlässiger gemacht werden, daß im Rechner 15 oder durch ein (nicht dargestelltes) Differenzierglied auch die Kennfeldkoordinaten V, P des Arbeitspunktes bzw. deren Änderungsgeschwindigkeit erfaßt wird und die Korrektur der Pumpgrenzlinie bzw. Abblaselinie nur dann vorgenommen wird, wenn außer dem von der vorn beschriebenen Anordnung erfaßten Pumpstoßsignal weitere Kriterien erfüllt sind, die es gestatten, eine Plausibilitätsprüfung vorzunehmen. Derartige Kriterien sind z.B. ein Anstieg der Ansaugtemperatur unmittelbar vor dem 1. Laufrad, eine Änderung des Kompressorenddrucksignals oder anderer Größen (Axialverschiebung der Welle, Lagertemperatur des Drucklagers, Leistungs- oder Drehzahländerung).

Auch die Korrektur der Pumpgrenzlinie bzw. Abblaselinie anhand der Pumpstöße kann verfeinert werden. Z.B. kann die Pumpgrenzlinie als Polygonzug durch die Arbeitspunkte von mehreren gemessenen Druckstößen gelegt werden.

Erfolgen diese Messungen in einem größeren zeitlichen Abstand, kann es vorkommen, daß die Pumpgrenzlinie in Zacken verläuft. Das gleiche Ergebnis kann sich bei Fehlern in der Meßanordnung zeigen. Deshalb kann in einer weiteren Schaltung ermittelt werden, ob die Pumpgrenzlinie einzelne Ausreißer enthält, indem z.B. die Steigerungen der verschiedenen Abschnitte des Polygonzuges miteinander verglichen werden. Es ist z.B. bekannt, daß die Pumpgrenze mit steigenden Druckverhältnissen und steigenden Durchflüssen immer flacher wird. Ergibt der Vergleich der Steigerungen z.B., daß die Pumpgrenze in einem Teilabschnitt mit steigendem Druck wieder steiler wird, ist eine Korrektur erforderlich. Dies kann z.B. dadurch geschehen, daß der ältere der beiden Eckpunkte vernachlässigt und ein neuer Polygonzug gebildet wird.

Sollte dies nicht zum gewünschten Erfolg führen, bleibt der neue Wert unberücksichtigt. Es versteht sich, daß gewisse Toleranzschwellen für die Steigung akzeptiert werden. So kann z.B. die Schaltung so arbeiten, daß nur bei Steigungsänderungen bzw. -abweichungen von z.B. mehreren Prozent eine oben beschriebene Plausibilitätsprüfung erfolgt. Sollte die Überprüfung der Pumpgrenze ergeben, daß der neu gemessene Pumppunkt auf der bekannten Pumpgrenze oder sogar links davon liegt, ist dies ein Anzeichen dafür, daß der eingestellte Sicherheitsabstand zwischen Pumpgrenze und Abblaselinie nicht ausreicht. Sonst hätte die Regelung den Pumpstoß verhindert. Dies kann z.B. seine Ursache in einem falsch eingestellten Pumpgrenzregler oder einem zu langsamen Abblaseventil haben. Bei einer solchen Störung ist es erforderlich, den Sicherheitsabstand zu vergrößern. Dies geschieht am sinnvollsten durch Addition eines voreingestellten inkrementalen Wertes auf den wirksamen Abstand.

Es versteht sich, daß die gemessene Pumpgrenze auf einem Plotter graphisch dargestellt werden kann und nach jedem neuen Pumpstoß ein neuer Plot erscheint. Selbstverständlich können alle Daten auch auf einen Störmeldedrucker gegeben oder auf einem Speichersystem (digital oder analog) abgelegt werden.

Eine Signalgabe, z.B. in Form einer Alarmmeldung, sollte mit jeder selbsttätigen Änderung eines Parameters erfolgen.

Eine weitere Möglichkeit der Plausibilitätsuntersuchung besteht darin, die Änderungsgeschwindigkeit des Arbeitspunktes z.B. mit einem zweiten Grenzwert zu überwachen. Ein gelöstes Kabel an einem Druckmeßumformer führt z.B. zu einer sehr schnellen Arbeitspunktänderung, die noch wesentlich schneller ist als jede wirkliche Prozeßpunktänderung beim Pumpstoß. Es kann deshalb bei jedem Auftreten eines einen Pumpstoß anzeigenden Signals ermittelt werden, ob auch die Änderungsgeschwindigkeit des Arbeitspunktes einem Pumpverhalten entspricht oder ob eine Gerätestörung zu vermuten ist. Ein Pumpstoßsignal, das vermutlich auf Gerätestörung beruht, wird selbstverständlich nicht weiterverarbeitet.

Eine Arbeitspunktänderung kann z.B. auch durch Beobachtung der Regeldifferenz des Pumpgrenzreglers ermittelt werden.

Ein weiterer wichtiger Aspekt ist zu beachten, wenn die Meßfühler, Übertragungswege oder Auswerteschaltungen für die Pumpgrenzregellung und die Pumpstoßerfassung unterschiedlich sind. In diesem Fall bietet es sich an, Plau sibilität dadurch nachzuprüfen, ob beide Systeme die gleiche Änderung erfassen. Erfaßt z.B. das Pumpstoßerfassungssystem einen Pumpstoß, ohne daß die Regelung eine Arbeitspunktänderung bemerkt, liegt entweder eine Fehlmessung vor oder ein totaler Ausfall der Regelung. Es erfolgt Signalgabe, aber keine Anpassung der Pumpgrenze.

Bei der bisherigen Beschreibung wurde davon ausgegangen, daß der Sicherheitsabstand D zwischen der Pumpgrenzlinie 22 und der Abblaselinie 21 konstant vorgegeben ist. In einer besonders vorteilhaften weiteren Ausgestaltung der Erfindung ist es jedoch auch möglich, mit einem variablen Sicherheitsabstand D zu arbeiten. Hierdurch können ohne wesentliche Sicherheitseinbuße die Abblasverluste des Kompressors reduziert werden. Zu diesem Zweck ist ein Zeitglied 39 vorgesehen, welches während des Betriebes des Kompressors in zeitlichen Abständen Impulse an den Speicher 19 (oder an den Rechner 15) liefert. Diese Signale lösen im Speicher 19 eine fortlaufende Verringerung des Sicherheitsabstandes D aus, und zwar solange, wie kein Pumpstoß auftritt. Hierdurch wird die Abblaselinie 21 immer näher an die jeweils geltende Pumpgrenzlinie 22 herabgeschoben, was bedeutet, daß das Abblasventil 23 immer weiter schließt. Beim Betrieb im Auslegebereich des Kompressors ist das Abblaseventil geschlossen und bleibt es auch. Mit fortlaufender Annäherung der Abblaselinie an die Pumpgrenzlinie wird allerdings das Auftreten eines Pumpstoßes bei in den Bereich der Abblaselinie kommendem Kompressorarbeitspunkt immer wahrscheinlicher. Tritt ein Pumpstoß auf, so wird anhand der beim Pumpstoß erfaßten Arbeitspunktkoordinaten nicht nur der Verlauf der Pumpgrenzlinie überprüft und gegebenenfalls korrigiert, sondern es wird ferner der Sicherheitsabstand D wieder auf einen größeren Neuwert eingestellt. Dieser größere Neuwert kann der frühere Anfangswert sein. Vorzugsweise wird jedoch der Sicherheitsabstand D bei jedem Pumpstoß auf einen Neuwert eingestellt, der in Relation zu der beim Pumpstoß vorliegenden Istwert-Sollwert-Differenz der Kennfeldkoordinate V, d.h. des saugseitigen Durchsatzes, errechnet wird. Insbesondere sollte der Neuwert des Sicherheitsabstandes D gleich oder größer sein als diese im Augenblick des Pumpstoßes vorhandene Istwert-Sollwert-Differenz.

In weiterer Ausgestaltung ist das Zeitglied 39 über eine Leitung 41 mit dem Regeldifferenzsignal vom Subtraktionsglied 14 oder über eine Leitung 43 mit dem Ausgangssignal des Reglers 16 beaufschlagt. Damit besteht die Möglichkeit, das Zeitglied 39 nur dann zu aktivieren, wenn der momentane Arbeitspunkt sich auf oder links von der Abblaselinie 21 befindet. Dies wird dadurch angezeigt, daß das Regeldifferenzsignal des Subtraktionsglieds 14 einen positiven Wert hat und/oder daß das Ausgangssignal des Reglers 16 einen die Öffnung des Abblaseventils 23 bewirkenden Wert hat. Diese Anordnung bewirkt, daß eine Verringerung des Sicherheitsabstandes D nur dann erfolgt, wenn der Kompressor in einem Arbeitsbereich betrieben wird, in dem auch ein Pumpstoß auftreten kann. Es ist daher sinnvoll, nur während solcher Betriebszustände die vom Zeitglied 39 gesteuerte fortlaufende Verringerung des Sicherheitsabstandes D vorzunehmen. Befindet sich während des überwiegenden Teils des Betriebes der Arbeitspunkt in weiter Entfernung rechts von der Abblaselinie 21, d.h. das Abblaseventil ganz geschlossen, so ist eine Verringerung des Sicherheitsabstandes D nicht zweckmäßig, da sonst bei Wiederannäherung des Arbeitspunktes an die Abblaselinie 21 diese möglicherweise bereits zu nahe an die Pumpgrenzlinie 22 herangerückt ist. Selbstverständlich kann das Zeitglied auch durch andere Kriterien oder von Hand aktiviert oder deaktiviert werden. So ist z.B. eine Anordnung realisierbar, bei der das Zeitglied 39 nur durch einen externen Befehl des Bedienungspersonals aktiviert wird. Damit besteht die Möglichkeit, regelmäßig gewollte Überprüfungen der Lage der Pumpgrenze vorzunehmen.

Wie oben erwähnt, ist es vorteilhaft, im Rechner 15 auch die Änderungsgeschwindigkeit der Arbeitspunktkoordinaten zu erfassen, z.B. um anhand der Änderungsgeschwindigkeit beurteilen zu können, ob ein z.B. vom Vergleicher 33 geliefertes Signal tatsächlich einen Pumpstoß anzeigt oder eventuell auf einer Fehlfunktion beruht. Außer zu einer solchen Plausibilitätskontrolle kann aber die im Rechner 15 (oder außerhalb des Rechners z.B. mittels Differenziergliedern) erfaßte Änderungsgeschwindigkeit der Arbeitspunktkoordinaten auch zu einer Korrektur der bei jedem Pumpstoß vorgenommenen Neufestlegung der Pumpgrenzlinie 22 verwendet werden. Aufgrund der unterschiedlichen Trägheit der die Arbeitspunktkoordinaten erfassenden Systeme (z.B. Druckfühler 5,7,9 und angeschlossene Verarbeitungsschaltungen) einerseits und der zur Erfassung des Pumpstoßes dienenden Systeme andererseits kann es vorkommen, daß in dem Augenblick, in dem ein Pumpstoß angezeigt wird, Arbeitspunktkoordinaten erfaßt werden, die nicht diejenigen sind, die im genauen Zeitpunkt des Pumpstoßes vorgelegen haben. Anhand der zusätzlich zu den Koordinatenwerten erfaßten Änderungsgeschwindigkeit dieser Koordinatenwerte kann im Rechner 15, anhand vorgegebener, die unterschiedliche Trägheit der Systeme berücksichtigender Korrekturwerte, eine Korrektur der für die Neufestlegung der Pumpgrenzlinie 22 im Speicher 29 verwendeten Arbeitspunktkoordinaten durchgeführt werden.

Digitale Rechenschaltungen haben den Nachteil, daß sie die Eingangsgrößen nur zyklisch abfragen und dadurch eine Zeitverzögerung entsteht, die sich bei schnellen Änderungen des Arbeitspunktes als Meßfehler zeigen.

Bei derartigen Anordnungen ist es ratsam, als Arbeitspunkt zum Zeitpunkt des Pumpstoßes Meßwerte zu verwenden, die um einen oder mehrere Abtastzyklen vor dem Erfassen des Pumpstoßes liegen.

## Patentansprüche

1. Verfahren zum Regeln von Turbokompressoren zur Vermeidung des Pumpens, bei dem die Lage des momentanen Arbeitspunktes im Druck-Durchsatz-Kennfeld überwacht und in Abhängigkeit von der Lage des Arbeitspunktes relativ zu einer im Kennfeld definierten Abblaselinie, deren Verlauf in Kennfeldkoordinaten in einem Speicher oder Funktionsgeber vorgegeben ist, ein Regelsignal zum Steuern eines Ab- oder Umblaseventils erzeugt wird, und bei dem ferner das Auftreten eines Pumpstoßes erfaßt wird,
dadurch **gekennzeichnet**, daß bei jedem Auftreten eines Pumpstoßes die Kennfeldkoordinaten des zum Pumpstoß gehörenden Arbeitspunktes gespeichert werden und daß der Verlauf der Abblaselinie entsprechend dem zum Pumpstoß gehörenden Arbeitspunkt korrigiert wird.

2. Verfahren nach Anspruch 1, dadurch **gekennzeichnet**, daß die Abblaselinie so korrigiert wird, daß sie immer konstanten Abstand zu einer durch den Arbeitspunkt des zuletzt gemessenen Pumpstoßes verlaufenden Pumpgrenzlinie hat.

3. Verfahren nach Anspruch 1, dadurch **gekennzeichnet**, daß die Abblaselinie derart korrigiert wird, daß sie in einem konstanten, vorgebbaren Abstand zu einer von einem Rechner aus den Kennwerten von Arbeitspunkten, die zu einer Anzahl erfaßter Pumpstöße gehören, ermittelten Pumpgrenzlinie hat.

4. Verfahren nach Anspruch 1, dadurch **gekennzeichnet**, daß bei der Korrektur der Abblaselinie die jeweils letzten n-Pumpstöße berücksichtigt und der jeweils am längsten zurückliegende Pumpstoß vernachlässigt wird.

5. Verfahren nach einem der Ansprüche 1 bis 4, dadurch **gekennzeichnet**, daß bei der Erfassung des Pumpstoßes durch Überwachung eines oder mehrerer Betriebsparameter wie Eintrittstemperatur, Kompressorenddruck, Leistung, Drehzahl od. dgl. eine Plausibilitätskontrolle durch Vergleich mit den Koordinaten des momentanen Arbeitspunktes und/oder deren Änderungsgeschwindigkeit erfolgt.

6. Verfahren nach Anspruch 1, dadurch **gekennzeichnet**, daß bei jedem Auftreten eines Pumpstoßes auch eine Neueinstellung des Sicherheitsabstandes zwischen der Abblaselinie und der durch den zum Pumpstoß gehörenden Arbeitspunkt verlaufenden Pumpgrenzlinie vorgenommen wird.

7. Verfahren nach Anspruch 6, dadurch **gekennzeichnet**, daß der Sicherheitsabstand zwischen der Pumpgrenzlinie und der Abblaselinie während des Betriebes des Kompressors von einem Anfangswert aus fortlaufend verringert wird und daß beim Auftreten eines Pumpstoßes wieder ein größerer Neuwert des Sicherheitsabstandes hergestellt wird.

8. Verfahren nach Anspruch 7, dadurch **gekennzeichnet**, daß der Neuwert des Sicherheitsabstandes in Abhängigkeit von der beim Pumpstoß vorhandenen Differenz zwischen Istwert und Sollwert der zur Erzeugung des Regelsignals überwachten Arbeitspunktkoordinate eingestellt wird.

9. Verfahren nach Anspruch 7, dadurch **gekennzeichnet**, daß die laufende Verringerung des Sicherheitsabstandes nur während solcher Betriebszustände des Kompressors vorgenommen wird, bei denen der Arbeitspunkt nahe bei oder auf der Abblaselinie liegt.

10. Verfahren nach Anspruch 1, dadurch **gekennzeichnet**, daß zusätzlich zu den Kennfeldkoordinaten auch deren Änderungsgeschwindigkeit erfaßt wird und daß die zu einem Pumpstoß gehörenden Arbeitspunktkoordinaten anhand der Änderungsgeschwindigkeit derart korrigiert werden, daß die unterschiedliche Trägheit der den Pumpstoß und die Arbeitspunktkoordinaten erfassenden Systeme kompensiert wird.

11. Einrichtung zur Durchführung des Verfahrens nach Anspruch 1, mit am Kompressoreinlaß und -auslaß angeordneten Druck- und Differenzdruckfühlern mit angeschlossenen Signalformern zum Erfassen der Kennfeldkoordinaten, des momentanen Arbeitspunktes in einem Rechner mit Speicher oder Funktionsgeber, in dem im Kennfeld definierte Pumpgrenzlinie und eine im Sicherheitsabstand davon verlaufende Abblaselinie einstellbar vorgegeben sind, einem Vergleichsglied zum Vergleich des überwachten Istwertes mit ein vom Rechner durch Vergleich mit der Abblaselinie vorgegebenen Sollwert mindestens einer Kennfeldkoordinate, und einen vom Ausgangssignal des Vergleichsgliedes beaufschlagten Regler zum Steuern eines an den Kompressorausgang angeschlossenen Abblase- oder Umblaseventils, sowie mit einer Einrichtung zum Erfassen einer bei einem Pumpstoß auftretenden Betriebsbedingung des Kompressors und zum Erzeugen eines den Pumpstoß anzeigenden Signals,
dadurch **gekennzeichnet**, daß der Rechner (15,19) mit dem den Pumpstoß anzeigenden Signal als Korrektursignal zum Ändern der Abblaselinie beaufschlagt ist.

12. Einrichtung nach Anspruch 11, dadurch **gekennzeichnet**, daß innerhalb oder außerhalb des Rechners (15,19) ein Zeitglied (39) vorgesehen ist, welches in Zeitabständen Signale erzeugt, die eine Verringerung des Sicherheitsabstandes (A) zwischen Abblaselinie (21) und Pumpgrenzlinie (22) im Speicher (19) oder Funktionsgeber auslösen.

13. Einrichtung nach Anspruch 12, dadurch **gekennzeichnet**, daß das Zeitglied (39) in Abhängigkeit von einem der Differenz zwischen Ist- und Sollwert einer Arbeitspunktkoordinate zugeordneten Signal oder vom Reglerausgangssignal oder von Hand sperrbar bzw. freigebbar ist.
